# FASCICULE DE BREVET EUROPEEN

(11) **EP 2 984 270 B1**
(45) Date de publication et mention de la délivrance du brevet: **07.06.2017**
(21) Numéro de dépôt: 14711769.1
(22) Date de dépôt: 21.03.2014
(51) Int. Cl.: E06B 1/24, E06B 1/56

(54) **DISPOSITIF D'ENCADREMENT MONOBLOC POUR OUVERTURE DE TYPE FENÊTRE, SON PROCÉDÉ D'INSTALLATION ET SON PROCÉDÉ DE FABRICATION**
EINTEILIGE RAHMENVORRICHTUNG FÜR EINE FENSTERÖFFNUNG, INSTALLATIONSVERFAHREN UND HERSTELLUNGSVERFAHREN DAFÜR
ONE-PIECE FRAMING DEVICE FOR A WINDOW-TYPE OPENING, METHOD FOR THE INSTALLATION THEREOF AND PRODUCTION METHOD THEREOF

(30) Priorité: 08.04.2013 FR 1353131
(43) Date de publication de la demande: 17.02.2016
(73) Titulaire: Durand, Julien, 27220 Bretagnolles (FR)
(72) Inventeur: Durand, Julien, 27220 Bretagnolles (FR)
(74) Mandataire: Lavoix
(86) Numéro de dépôt international: PCT/EP2014/055734
(87) Numéro de publication internationale: WO 2014/166721

(56) Documents cités:
- EP-A1- 0 489 704
- EP-A1- 0 774 560
- FR-A1- 2 539 801

## Description

La présente invention concerne un dispositif d'encadrement préfabriqué d'une ouverture, par exemple pour une porte ou une fenêtre, ménagée dans un mur possédant une surface extérieure, une surface intérieure et une épaisseur, l'ouverture étant délimitée dans l'épaisseur du mur par une paroi intérieure, la paroi intérieure comprenant une paroi supérieure, une paroi inférieure et au moins une paroi latérale, la paroi supérieure étant en regard de la paroi inférieure, le dispositif étant du type comportant un linteau supérieur et un appui inférieur, le linteau de section en L comportant une première branche propre à recouvrir la paroi supérieure, et une deuxième branche propre à recouvrir la surface extérieure ou intérieure du mur, l'appui possédant une section en L telle que l'appui comprend une première branche propre à recouvrir la paroi inférieure, et une deuxième branche propre à recouvrir la surface extérieure ou intérieure du mur, et l'appui et le linteau étant venus de moulage l'un avec l'autre.

Le dispositif d'encadrement peut par exemple être disposé dans une ouverture rectangulaire ménagée dans un mur en briques, en vue d'y placer par la suite un bloc fenêtre, c'est-à-dire un ensemble comprenant un caisson, des panneaux de verre, des volets,...

D'une manière connue, les dispositifs d'encadrement sont soit en éléments indépendants, composés alors en général d'un appui de fenêtre, de deux jambages et d'un linteau que l'on assemble ou non avant la pose dans l'ouverture, soit monoblocs, mais alors ils intègrent des menuiseries, à savoir le bloc fenêtre précité.

Dans le document FR 2 865 760, un dispositif d'encadrement en éléments indépendants est divulgué. Il comprend deux parties : une première partie comportant le linteau et les deux jambages et une deuxième partie comportant l'appui de fenêtre. Les deux parties sont assemblées par des moyens de fixation avant d'être disposés dans l'ouverture. Un joint chimique a préalablement été mis en place sur les parois de l'ouverture.

Un tel dispositif, relativement simple d'installation, permet donc d'assurer une bonne étanchéité de l'ouverture, et a l'avantage de réduire le pont thermique créé autour de la fenêtre. Cependant, l'installation de ce dispositif peut s'avérer assez longue.

Dans le document FR 2 539 801 A1 un autre dispositif d'encadrement est divulgué. Ce document divulgue toutes les caractéristiques du préambule de la revendication 1.

L'invention vise ainsi à proposer un dispositif d'encadrement d'installation simple et rapide, et présentant de bonnes qualités d'isolation thermique et d'étanchéité.

A cet effet, l'invention a pour objet un dispositif d'encadrement avec les caractéristiques de la revendication 1.

Suivant d'autres aspects avantageux de l'invention, le dispositif d'encadrement comporte l'une ou plusieurs des caractéristiques suivantes, prise(s) isolément ou suivant toutes les combinaisons techniquement possibles :
- le dispositif comprend au moins un jambage de section en L venu de moulage avec l'appui et le linteau, le ou chaque jambage comportant une première branche apte à recouvrir la ou chaque paroi latérale correspondante, et une deuxième branche apte à recouvrir la surface extérieure ou intérieure du mur ;
- l'appui et le linteau sont en un matériau chargé en fibres métalliques ;
- les épaisseurs du linteau et de l'appui sont comprises entre 0,5 et 5 cm ; et
- le dispositif comprend un cadre formant le linteau et l'appui, et un isolant thermique interposé entre la paroi intérieure et le cadre.

L'invention a également pour objet un procédé d'installation selon la revendication 6 du dispositif d'encadrement préfabriqué dans une ouverture, par exemple pour une porte ou une fenêtre, ménagée dans un mur possédant une surface extérieure, une surface intérieure et une épaisseur, l'ouverture étant délimitée dans l'épaisseur du mur par une paroi intérieure, la paroi intérieure comprenant une paroi supérieure, une paroi inférieure et au moins une paroi latérale, la paroi supérieure étant en regard de la paroi inférieure, caractérisé en ce le procédé comprend au moins les étapes suivantes :
- fourniture d'un dispositif d'encadrement tel que précédemment décrit,
- pose du dispositif d'encadrement dans l'ouverture, et
- fixation du dispositif d'encadrement au mur.

Le procédé peut également présenter une ou plusieurs des caractéristiques ci-dessous prises isolément ou suivant toutes les combinaisons techniquement possibles :
- le dispositif d'encadrement comprend un cadre formant le linteau et l'appui, et un isolant thermique, l'étape de pose du dispositif d'encadrement comprend une étape de :
   - recouvrement de la paroi intérieure de l'ouverture par l'isolant thermique, de préférence par une mousse isolante rigide,
   - introduction du cadre dans l'ouverture, l'introduction se faisant dans une direction normale à la surface extérieure ou intérieure du mur, et
   - mise en butée mécanique contre la surface extérieure ou intérieure du mur des deuxièmes branches du linteau et de l'appui ;
- le dispositif d'encadrement est fixé au mur au moins par une colle ;
- le dispositif d'encadrement comprend un cadre formant le linteau et l'appui, le cadre étant d'abord apporté d'un côté intérieur du mur en position couché, puis déplacé à travers l'ouverture du mur jusqu'à un côté extérieur du mur, placé en position verticale, puis posé dans l'ouverture par mise en butée mécanique contre la surface extérieure du mur des deuxièmes branches du linteau et de l'appui ;
- le procédé comprend une étape de découpe au moins des premières branches du linteau et de l'appui pour l'adapter à la profondeur disponible dans l'ouverture.

L'invention porte également sur un procédé de fabrication selon la revendication 11 d'un dispositif d'encadrement du type précité, comprenant les étapes suivantes :
- réalisation d'une matrice de l'ouverture équipée du dispositif d'encadrement ;
- coulage d'un moule souple sur la matrice ;
- moulage du dispositif d'encadrement à l'aide du moule ;
- séchage à l'air ; et
- démoulage.

L'invention sera mieux comprise à la lecture de la description qui va suivre, donnée uniquement à titre d'exemple, faite en référence aux dessins annexés sur lesquels :
- la figure 1 est une vue de face d'un dispositif d'encadrement selon l'invention disposé dans une ouverture ménagée dans un mur,
- la figure 2 est une section sortie selon le plan II de la figure 1,
- la figure 3 est une section sortie selon le plan III de la figure 1,
- la figure 4 illustre de manière schématique un mode de réalisation du procédé d'installation de l'invention, et
- les figure 5 à 9 illustrent différentes étapes successives du procédé de fabrication selon l'invention.

Dans la description, les termes « vertical » et « horizontal » sont définis selon les directions usuelles d'un mur de construction dressé, c'est-à-dire le terme « vertical » se réfère à la hauteur du mur et le terme « horizontal » désigne un plan de normale verticale.

Sur les figures 1 à 3 est illustrée une portion de façade d'un bâtiment. Cette façade comprend un mur 2, un dispositif d'encadrement 4, un bloc fenêtre 6 et des moyens 7 d'installation de ce bloc fenêtre 6.

Comme visible sur la figure 2, le mur 2 comprend un mur porteur 8 et une couche d'isolant 9. Le mur porteur 8 est par exemple en briques. La couche isolante 9 est typiquement une laine minérale piégée dans un système d'ossature et un bardage. Ici, la couche d'isolante 9 est externe car elle délimite une surface extérieure 10 du mur 2. Le mur porteur 8 définit une surface intérieure 11 du mur, qui est par exemple recouverte d'une ou plusieurs couches non représentées, ayant typiquement une fonction décorative ou une fonction d'isolation thermique.

Dans le mur 2 est en outre ménagée une ouverture 12. L'ouverture 12 est délimitée par une paroi supérieure horizontale 14, une paroi inférieure horizontale 16 et deux parois latérales verticales 18A et 18B (figure 1).

Le dispositif d'encadrement 4 comprend un linteau 20, un appui de fenêtre 22 et deux jambages 24A et 24B. Le linteau 20 et l'appui 22 s'étendent sensiblement horizontalement et couvrent respectivement la paroi supérieure 14 et la paroi inférieure 16 de l'ouverture 12. Les deux jambages 24A et 24B sont identiques. Ils s'étendent sensiblement verticalement et couvrent respectivement les parois latérales 18A et 18B de l'ouverture 12.

Le linteau 20, l'appui 22 et les deux jambages 24A et 24B forment un cadre 25. Le cadre 25 est une structure monobloc moulée d'un seul tenant. Il est constitué de béton polymère. Préférentiellement, le matériau utilisé est un béton polymère comprenant du ciment, une résine et des agrégats dont la granulométrie ne dépasse pas 16mm. La résine est par exemple l'une de la résine polyester, de la résine vinylester et de la résine acrylique. Les agrégats sont par exemple des sables de l'un du quartz, du basalte, du granit, du feldspath, du mica et du spath. Le béton polymère peut être armé avec des fibres métalliques de longueur comprise entre 0,1 et 10 centimètres, de préférence entre 1 et 3 centimètres, de largeur comprise entre 0,1 mm et 1 mm. Par exemple, la largeur des fibres est de 0,5 mm. Les fibres sont, de préférence en acier inoxydable.

En variante, les fibres sont en polyéthylène ou en nylon.

Le dispositif d'encadrement 4 comprend également des moulures 26 recouvrant le cadre 25 de sorte d'améliorer l'aspect esthétique du dispositif d'encadrement 4. Leur forme est totalement arbitraire : ici, elles ont une section possédant des formes arrondies. Elles sont venues de moulage avec le cadre.

Le bloc fenêtre 6 est un élément connu, il ne sera pas davantage décrit.

Les moyens d'installation 7 comprennent un isolant thermique 28, des moyens de fixation 30 et des moyens d'étanchéisation 32. L'isolant thermique 28 est de préférence une mousse isolante rigide, notamment du polyuréthane. Le polyuréthane 28 est réparti sur les parois supérieure 14, inférieure 16 et latérales 18A, 18B, sous le cadre 25. Les moyens d'étanchéisation 32 sont par exemple un joint en plastique ou en silicone.

Sur la section sortie selon le plan II en figure 2 sont représentées notamment la section du linteau 20 et la section de l'appui de fenêtre 22.

Le linteau 20 adopte un profil en L dont une première branche horizontale 34 recouvre la couche de polyuréthane 28 répartie sur la paroi supérieure 14 et une seconde branche verticale 36, plus courte que la première branche 34, déborde sur la surface extérieure 10 du mur 2, de manière à la recouvrir partiellement.

L'appui de fenêtre 22 adopte sensiblement un profil en L possédant une première branche 38 et une seconde branche 40. La première branche 38 a une direction oblique par rapport à l'horizontale, de sorte que l'angle formé par la première branche 38 et la seconde branche 40 est compris entre 90 et 180°. La première branche 38 recouvre la couche de polyuréthane 28 répartie sur la paroi inférieure 14. La seconde branche verticale 40, plus courte que la première branche 38, déborde sur la surface extérieure 10 du mur 2, de manière à la recouvrir partiellement. En outre, la première branche 38 possède à son extrémité libre un relief vertical 42 contre lequel le bloc fenêtre 6 est en contact. La seconde branche 40 de l'appui comporte à son extrémité libre horizontale un larmier 44. Le larmier 44 est une cannelure creuse en sous face de la seconde branche 40.

Les jambages 24A et 24B étant identiques, seul la description du jambage 24A va être ici détaillée. Le jambage 24A, dont une section est représentée en figure 3, adopte également un profil en L dont une première branche 46A recouvre la couche de polyuréthane 28 répartie sur la paroi latérale 18A et une seconde branche 48A, plus courte que la première branche 46A, déborde sur la surface extérieure 10 du mur 2, de manière à la recouvrir partiellement. L'extrémité libre de la première branche 46A du jambage 24A est en contact avec le bloc fenêtre 6.

Le linteau 20, l'appui 22 et les jambages 24A,24B présent chacun une épaisseur de béton polymère comprise entre 0,5 et 5 cm, de préférence comprise entre 0,5 et 3 cm, et encore de préférence comprise entre 1 et 2 cm.

Le procédé d'installation du dispositif d'encadrement 4 dans l'ouverture 12 du mur 2 va maintenant être décrit, en regard des figures 1 à 3.

L'installation du dispositif d'encadrement 4 peut être réalisée lors de la construction du mur 2 ou après sa construction.

Tout d'abord, une couche de polyuréthane 28 est projetée sur les parois 14, 16, 18 de l'ouverture 12.

Ensuite, le dispositif d'encadrement 4 est mis en regard de l'ouverture 12, de manière à ce que le linteau 20 soit horizontal et verticalement au-dessus de l'appui 22.

Le dispositif d'encadrement 4 est par la suite inséré dans une direction transversale au mur 2, c'est-à-dire dans une direction normale à la surface extérieure, dans le sens de la flèche 50 représentée en figure 2. Le cadre 25 est inséré dans l'ouverture jusqu'à la butée mécanique des secondes branches 36, 40, 48 contre la surface extérieure 10 du mur 2.

Le dispositif 4 est ensuite fixé dans l'ouverture 12 grâce aux moyens de fixations 30. Ces moyens de fixations 30 sont connus en soi, et peuvent être un collage et/ou un vissage par exemple.

Le dispositif d'encadrement 4 étant ainsi installé, la pose du bloc fenêtre 6 peut maintenant être réalisée. Le bloc fenêtre 6 est fixé au mur 2, de manière à ce que le dispositif d'encadrement ne supporte pas mécaniquement le bloc fenêtre 6.

En outre, des joints en silicone 32 sont utilisés pour assurer l'étanchéité de l'installation.

Le procédé peut comporter une étape de découpe des premières branches des jambages et du linteau" pour les adapter à la profondeur disponible dans l'ouverture. En effet, en fonction du nombre et de la nature des couches qui couvrent le mur côté intérieur, l'épaisseur totale du mur peut varier. Le bloc fenêtre n'est pas toujours placé à la même profondeur par rapport à la surface extérieure 10 du mur. Les premières branches sont recoupées, quand nécessaire, pour arriver juste à proximité du bloc fenêtre.

Dans un mode de réalisation représenté sur la figure 4, le cadre 25 est amené d'un côté intérieur du mur pour être fixé ensuite sur le côté extérieur du mur. Le cadre 25 est représenté de manière schématique sur la figure 4. On voit que le linteau 20 et l'appui 22 présentent des longueurs respectives inférieures à celles des jambages 24A et 24B. De manière à permettre de faire passer le dispositif d'encadrement 4 à travers l'ouverture 12, le cadre 25 est placé en position couchée, c'est-à-dire avec le linteau 20 et l'appui 22 disposés suivant une orientation sensiblement verticale et les jambages 24A et 24B suivent une orientation sensiblement horizontale. Dans cette position, il est possible de faire passer le dispositif d'encadrement 4 à travers l'ouverture 12.

Après avoir fait passer le cadre 25 du côté extérieur du mur, suivant un mouvement illustré par la flèche F1 de la figure 4, on place le cadre 25 dans une orientation sensiblement verticale, c'est-à-dire avec les jambages 24A et 24B verticaux et le linteau 20 et l'appui 22 sensiblement horizontaux. On peut alors insérer le cadre 25 dans l'ouverture jusqu'à ce que les secondes branches du linteau 20, de l'appui 22 et des jambages 24A et 24B viennent en appui sur la surface extérieure 10 du mur. Ce mouvement est matérialisé par la flèche F2 de la figure 4.

Le mouvement de pivotement du cadre 25 permettant de le faire passer de la position couchée à la position verticale est contrôlé par tous moyens appropriés.

Un tel procédé d'installation est particulièrement avantageux pour des immeubles de grandes hauteurs.

Alternativement, le cadre 25 est amené par l'extérieur du mur et non par l'intérieur. Il ne passe pas à travers l'ouverture. Il est posé directement sur le côté extérieur du mur.

Le procédé de fabrication du dispositif 4 va maintenant être décrit, en référence aux figures 5 à 9.

Comme visible sur la figure 5, le procédé comporte une étape initiale de réalisation d'une matrice 60 de l'ouverture équipée du dispositif d'encadrement. La matrice 60 comporte un support 61, ayant un fond plat 62 et un bord dressé 64. Le bord dressé 64 est à contour fermé et délimite intérieurement un volume 66 ayant la taille et la forme de l'ouverture 12. Ce volume 66 est fermé d'un côté par le fond 62 et est ouvert à l'opposé du fond 62. La matrice 60 comporte encore des éléments 68, 70 ayant la forme du linteau, de l'appui 22 et des jambages 24A et 24B. Ces éléments sont posés sur le bord dressé 64, exactement dans la disposition prévue dans l'ouverture 12. Dans la représentation de la figure 4, l'élément 68 correspond au linteau 20 et l'élément 70 à l'appui 22.

Puis, comme illustré sur la figure 6, des plaques d'étanchéité 72, 74 sont placées autour de la matrice, et à l'intérieur de celle-ci. Les plaques 74 sont disposées dans le volume 66, parallèlement au bord 64, et sont légèrement écartées des éléments 68 et 70. Les plaques d'étanchéité 72 sont placées à l'extérieur du volume 66, sur tout le pourtour du bord dressé 64. Elles sont plaquées contre le bord dressé 64.

Les plaques 72 et 74 font saillie légèrement au-dessus des éléments 68 et 70.

Comme illustré à la figure 7, un moule souple 76 est ensuite coulé sur la matrice 60. Plus précisément, du silicone liquide est versé entre les plaques d'étanchéité 72 et 74. Le silicone vient se loger entre les plaques 74 et les éléments 68, 70. Il vient également recouvrir la partie des éléments 68 et 70 qui se trouvent plaquées sur la tranche du rebord 64.

Après refroidissement et solidification du silicone, les plaques 72 et 74 sont évacuées, et le moule souple 76 est séparé du support 61. Le moule 76 présente la forme illustrée sur la figure 8. On utilise ensuite ce moule 76 pour mouler le cadre 25.

Un contre moule 79 est mis en place autour du moule 76, comme visible sur la Figure 9. Le contre moule 79 et le moule 76 définissent entre eux un espace 81 ayant la forme du cadre 25. Le contre moule 79 définit le côté non visible du cadre 25. Il est par exemple en silicone. Il a par exemple une section en L.

Le béton polymère 80 est versé dans l'espace 81, et remplit notamment les empreintes 78 laissées dans le moule par les formes 68, 70 (figure 9). Le béton polymère 80 a été préparé séparément, et notamment les fibres métalliques ont été mélangées avec ce béton polymère.

Enfin, après séchage à l'air, le cadre 25 est démoulé. Le moule souple décollé du cadre 25 est apte à être réutilisé.

Un tel procédé de moulage, combiné à l'utilisation d'un béton polymère particulièrement résistant, permet de réaliser des cadres monoblocs de la forme voulue, particulièrement légers.

Ainsi, le dispositif d'encadrement 4 selon l'invention de par son caractère monobloc, possède une installation très rapide après moulage. De plus, la section en L de son cadre 25 permet d'assurer une bonne étanchéité de l'ouverture 12 et permet de recouvrir parfaitement une couche de matériaux isolants 28, assurant ainsi l'isolation de l'ouverture et réduisant les ponts thermiques.

De plus, le dispositif d'encadrement 4, parce qu'il possède des épaisseurs très fines, réalisables grâce à l'utilisation de béton polymère, est manu-transportable car la masse du dispositif en est diminuée.

Enfin, des moulures peuvent être facilement réalisées et permettent de garantir l'esthétique de la pièce et d'obtenir des encadrements de fenêtre dont l'aspect est personnalisable.

Le dispositif d'encadrement peut être placé soit contre la surface intérieure du mur soit contre la surface extérieure. Le mur peut également former une cloison interne d'un bâtiment.

Sur la Figure 3, la couche isolante 9 a été représentée définissant la surface externe du mur, et le cadre 25 est plaqué contre cette couche isolante 9. En variante, la couche isolante 9 est interne et définit une surface interne du mur porteur 8. Le cadre 25 est alors plaqué contre la surface externe du mur porteur 8.

## Revendications

1. Dispositif d'encadrement préfabriqué d'une ouverture, par exemple pour une porte ou une fenêtre, ménagée dans un mur (2) possédant une surface extérieure (10), une surface intérieure (11) et une épaisseur, l'ouverture (12) étant délimitée dans l'épaisseur du mur par une paroi intérieure, la paroi intérieure comprenant une paroi supérieure (14), une paroi inférieure (16) et au moins une paroi latérale (18A, 18B), la paroi supérieure (14) étant en regard de la paroi inférieure (16), le dispositif comportant un linteau supérieur (20), un appui inférieur (22) et deux jambages (24A, 24B) formant un cadre (25),
le linteau (20) de section en L comportant une première branche (34) propre à recouvrir la paroi supérieure (14), et une deuxième branche (36) propre à recouvrir la surface extérieure (10) ou intérieure (11) du mur (2),
l'appui (22) possédant une section en L telle que l'appui (22) comprend une première branche (38) propre à recouvrir la paroi inférieure (16), et une deuxième branche (40) propre à recouvrir la surface extérieure (10) ou intérieure (11) du mur (2), et
l'appui (22) et le linteau (20) étant venus de moulage l'un avec l'autre,
**caractérisé par le fait que**,
le cadre (25) est une structure monobloc moulée d'un seul tenant, constituée de béton polymère.

2. Dispositif selon la revendication 1, comprenant au moins un jambage (24A, 24B) de section en L venu de moulage avec l'appui (22) et le linteau (20), le ou chaque jambage (24A, 24B) comportant une première branche (46A) apte à recouvrir la ou chaque paroi latérale correspondante, et une deuxième branche (48A) apte à recouvrir la surface extérieure (10) ou intérieure (11) du mur (2).

3. Dispositif selon l'une quelconque des revendications 1 et 2, dans lequel l'appui (22) et le linteau (20) sont en un matériau chargé en fibres métalliques.

4. Dispositif selon l'une quelconque des revendications 1 à 3, dans lequel les épaisseurs du linteau (20) et de l'appui (22) sont comprises entre 0,5 et 5 cm.

5. Dispositif selon l'une quelconque des revendications 1 à 4, comprenant un cadre (25) formant le linteau (20) et l'appui (22), et un isolant thermique (28) interposé entre la paroi intérieure et le cadre (25).

6. Procédé d'installation d'un encadrement préfabriqué dans une ouverture (12), par exemple pour une porte ou une fenêtre, ménagée dans un mur (2) possédant une surface extérieure (10), une surface intérieure (11) et une épaisseur, l'ouverture (12) étant délimitée dans l'épaisseur du mur (2) par une paroi intérieure, la paroi intérieure comprenant une paroi supérieure (14), une paroi inférieure (16) et au moins une paroi latérale (18A, 18B), la paroi supérieure (14) étant en regard de la paroi inférieure (16), le procédé comprenant au moins les étapes suivantes :
- fourniture d'un dispositif d'encadrement selon l'une quelconque des revendications 1 à 5,
- pose du dispositif d'encadrement dans l'ouverture (12), et
- fixation du dispositif d'encadrement (12) au mur (2).

7. Procédé d'installation selon la revendication 6, dans lequel le dispositif d'encadrement comprend un cadre (25) formant le linteau (20) et l'appui (22), et un isolant thermique (28), l'étape de pose du dispositif d'encadrement comprenant une étape de :
- recouvrement de la paroi intérieure de l'ouverture (12) par l'isolant thermique (28), de préférence par une mousse isolante rigide,
- introduction du cadre (25) dans l'ouverture (12), l'introduction se faisant dans une direction normale à la surface extérieure (10) ou intérieure (11) du mur (2), et
- mise en butée mécanique contre la surface extérieure (10) ou intérieure (11) du mur (2) des deuxièmes branches (36, 40) du linteau (20) et de l'appui (22).

8. Procédé d'installation selon la revendication 6 ou 7, dans lequel le dispositif d'encadrement est fixé au mur (2) au moins par une colle.

9. Procédé d'installation selon l'une quelconque des revendications 6 à 8, dans lequel le dispositif d'encadrement comprend un cadre (25) formant le linteau (20) et l'appui (22), le cadre (25) étant d'abord apporté d'un côté intérieur du mur (2) en position couché, puis déplacé à travers l'ouverture (12) du mur (2) jusqu'à un côté extérieur du mur (2), placé en position verticale, puis posé dans l'ouverture (12) par mise en butée mécanique contre la surface extérieure (10) du mur (2) des deuxièmes branches (36, 40) du linteau (20) et de l'appui (22).

10. Procédé d'installation selon l'une quelconque des revendications 6 à 9, dans lequel le procédé comprend une étape de découpe au moins des premières branches (34, 38) du linteau (20) et de l'appui (22) pour adapter l'appui (22) à la profondeur disponible dans l'ouverture (12).

11. Procédé de fabrication d'un dispositif d'encadrement selon l'une quelconque des revendications 1 à 5 comprenant au moins les étapes de :
- réalisation d'une matrice (60) de l'ouverture (12) équipée du dispositif d'encadrement ;
- coulage d'un moule souple (76) sur la matrice (60) ;
- moulage du dispositif d'encadrement à l'aide du moule (76) ;
- séchage à l'air ; et
- démoulage.

## Patentansprüche

1. Vorgefertigte Rahmungsvorrichtung einer Öffnung, z. B. für eine Tür oder ein Fenster, die in einer Mauer (2) angeordnet sind, umfassend eine äußere Fläche (10), eine innere Fläche (11) und eine Dicke, wobei die Öffnung (12) in der Dicke der Mauer durch eine innere Wand begrenzt ist, wobei die innere Wand eine obere Wand (14), eine untere Wand (16) und mindestens eine seitliche Wand (18A, 18B) umfasst, wobei die obere Wand (14) gegenüber der unteren Wand (16) liegt, wobei die Vorrichtung einen oberen Türsturz (20), eine untere Auflage (22) und zwei Pfosten (24A, 24B) umfasst, die einen Rahmen (25) bilden,
wobei der Türsturz (20) mit L-förmigem Schnitt einen ersten Schenkel (34) umfasst, der geeignet ist, um die obere Wand (14) abzudecken, und einen zweiten Schenkel (36), der geeignet ist, um die äußere (10) oder innere (11) Fläche der Mauer (2) abzudecken,
wobei die Auflage (22) einen L-förmigen Schnitt aufweist, so dass die Auflage (22) einen ersten Schenkel (38) umfasst, der geeignet ist, die untere Wand (16) abzudecken, und einen zweiten Schenkel (40), der geeignet ist, um die äußere (10) oder innere (11) Fläche der Mauer (2) abzudecken, und
die Auflage (22) und der Türsturz (20) einstückig miteinander geformt sind,
wobei nder Rahmen (25) eine Struktur in einem Block ist, die zusammenhängend gebildet ist und aus Polymerbeton besteht.

2. Vorrichtung nach Anspruch 1, umfassend mindestens einen L-förmigen Pfosten (24A, 24B), der mit der Auflage (22) und dem Türsturz (20) einstückig geformt ist, wobei der oder jeder Pfosten (24A, 24B) einen ersten Schenkel (46A) umfasst, der ausgelegt ist, um die oder jede entsprechende seitliche Wand abzudecken, und einen zweiten Schenkel (48A), der ausgelegt ist, um die äußere (10) oder innere (11) Fläche der Mauer (2) abzudecken.

3. Vorrichtung nach einem der vorhergehenden Ansprüche 1 und 2, wobei die Auflage (22) und der Türsturz (20) aus einem Material sind, das mit Metallfasern beladen ist.

4. Vorrichtung nach einem der vorhergehenden Ansprüche 1 bis 3, wobei die Dicken des Türsturzes (20) und der Auflage (22) zwischen 0,5 und 5 cm liegen.

5. Vorrichtung nach einem der Ansprüche 1 bis 4, umfassend einen Rahmen (25), der den Türsturz (20) und die Auflage (22) bildet, und eine thermische Isolierung (28), die zwischen der inneren Wand und dem Rahmen (25) eingeschoben ist.

6. Verfahren zum Einbau einer vorgefertigten Rahmung in einer Öffnung (12), z. B. für eine Tür oder ein Fenster, die in einer Mauer (2) angeordnet sind, aufweisend eine äußere Fläche (10), eine innere Fläche (11) und eine Dicke, wobei die Öffnung (12) in der Dicke der Mauer (2) durch eine innere Wand begrenzt ist, wobei die innere Wand eine obere Wand (14), eine untere Wand (16) und mindestens eine seitliche Wand (18A, 18B) umfasst, wobei die obere Wand (14) gegenüber der unteren Wand (16) liegt, wobei das Verfahren mindestens die folgenden Schritte umfasst:
- Bereitstellen einer Rahmungsvorrichtung nach einem der Ansprüche 1 bis 5;
- Anbringen der Rahmungsvorrichtung in der Öffnung (12), und
- Befestigen der Rahmungsvorrichtung (12) an der Mauer (2).

7. Verfahren zum Einbau nach Anspruch 6, wobei die Rahmungsvorrichtung einen Rahmen (25) umfasst, der den Türsturz (20) und die Auflage (22) bildet, und eine thermische Isolierung (28), wobei der Schritt des Anbringens der Rahmungsorrichtung einen folgenden Schritt umfasst:
- Abdecken der inneren Wand der Öffnung (12) durch die thermische Isolierung (28), vorzugsweise durch einen starren isolierenden Schaum,
- Einführen des Rahmens (25) in die Öffnung (12), wobei die Einführung in einer normalen Richtung zur äußeren (10) oder inneren (11) Fläche der Mauer (2) durchgeführt wird,
- mechanisches Anschlagen gegen die äußere (10) oder innere Fläche (11) der Mauer (2) der zweiten Schenkel (36, 40) des Türsturzes (20) und der Auflage (22).

8. Verfahren zum Einbau nach Anspruch 6 oder 7, wobei die Rahmungsvorrichtung durch mindestens einen Klebstoff an die Mauer (2) befestigt ist.

9. Verfahren zum Einbau nach einem beliebigen der Ansprüche 6 bis 8, wobei die Rahmungsvorrichtung einen Rahmen (25) umfasst, der den Türsturz (20) und die Auflage (22) bildet, wobei der Rahmen (25) zunächst von einer Innenseite der Mauer (2) und liegender Position antransportiert, dann durch die Öffnung (12) der Mauer (2) bis zu einer Außenseite der Mauer (2) verschoben, in einer vertikalen Position angebracht, dann durch mechanisches Anschlagen gegen die äußere Fläche (10) der Mauer (2) der zweiten Schenkel (36, 40) des Türsturzes (20) und der Auflage (22) in die Öffnung (12) gestellt wird.

10. Verfahren zum Einbau nach einem beliebigen der Ansprüche 6 bis 9, wobei das Verfahren einen Schritt des Schneidens von mindestens der ersten Schenkel (34, 38) des Türsturzes (20) und der Auflage (22) umfasst, um die Auflage (22) auf die Tiefe anzupassen, die in der Öffnung (12) verfügbar ist.

11. Verfahren zur Herstellung einer Rahmungsvorrichtung nach einem beliebigen der Ansprüche 1 bis 5, umfassend mindestens die folgenden Schritte:
- Durchführen einer Matrix (60) der Öffnung (12), die mit der Rahmungsvorrichtung ausgestattet ist;
- Gießen einer flexiblen Form (76) über die Matrix (60),
- Formen der Rahmungsvorrichtung mit Hilfe der Form (76);
- Trocknen an der Luft; und
- Entformen.

## Claims

1. A prefabricated framing device for an opening, for example for a door or a window, made in a wall (2) having an outer surface (10), an inner surface (11) and a thickness, the opening (12) being delimited in the thickness of the wall by an inner wall, the inner wall comprising an upper wall (14), a lower wall (16) and at least one side wall (18A, 18B), the upper wall (14) facing the lower wall (16), the device including an upper lintel (20) and a lower support (22),
the lintel (20) with an L-section including a first branch (34) able to cover the upper wall (14), and a second branch (36) able to cover the outer (10) or inner (11) surface of the wall (2),
the support (22) having an L-section such that the support (22) comprises a first branch (38) able to cover the lower wall (16), and a second branch (40) able to cover the outer (10) or inner (11) surface of the wall (2), and
the support (22) and the lintel (20) being molded together,
**characterized in that** the frame (25) is a one-piece structure molded in one single piece, consisting of polymeric concrete.

2. The device according to claim 1, comprising at least one jamb (24A, 24B) with an L-section molded together with the support (22) and the lintel (20), said or each jamb (24A, 24B) including a first branch (46A) able to cover said or each corresponding side wall, and a second branch (48A) able to cover the outer (10) or inner (11) surface of the wall (2).

3. The device according to any one of claims 1 to 2, wherein the support (22) and the lintel (20) are in a material loaded with metal fibers.

4. The device according to any one of claims 1 to 3, wherein the thicknesses of the lintel (20) and of the support (22) are comprised between 0.5 and 5 cm.

5. The device according to any one of claims 1 to 4, comprising a frame (25) forming the lintel (20) and the support (22), and a thermal insulator (28) interposed between the inner wall and the frame (25).

6. A method for installing a prefabricated framing in an opening (12), for example for a door or a window, made in a wall (2) having an outer surface (10), an inner surface (11) and a thickness, the opening (12) being delimited in the thickness of the wall (2) by an inner wall, the inner wall comprising an upper wall (14), a lower wall (16) and at least one side wall (18A, 18B), the upper wall (14) facing the lower wall (16), the method comprising at least the following steps:
- providing a framing device according to any one of claims 1 to 5,
- laying the framing device in the opening (12), and
- attaching the framing device (12) to the wall (2).

7. The installation method according to claim 6, wherein the framing device comprises a frame (25) forming the lintel (20) and the support (22), and a thermal insulator (28), the step for laying the framing device comprising a step for:
- covering the inner wall of the opening (12) with the thermal insulator (28), preferably with a rigid insulating foam,
- introducing the frame (25) into the opening (12), the introduction being made in a direction normal to the outer (10) or inner (11) surface of the wall (2), and
- having the second branches (36, 40) of the lintel (20) and of the support (22) mechanically abut against the outer (10) or inner (11) surface of the wall (2).

8. The installation method according to claim 6 or 7, wherein the framing device is attached to the wall (2) with at least one adhesive.

9. The installation method according to any one of claims 6 to 8, wherein the framing device comprises a frame (25) forming the lintel (20) and the support (22), the frame (25) being first brought from an interior side of the wall (2) in a laid position, and then moved through the opening (12) of the wall (2) as far as an outer side of the wall (2), placed in a vertical position, and then laid in the opening (12) by having the second branches (36, 40) of the lintel (20) and of the support (22) mechanically abut against the outer (10) surface of the wall (2).

10. The installation method according to any one of claims 6 to 9, wherein the method comprises a step for cutting out at least the first branches (34, 38) of the lintel (20) and of the support (22) for adapting the support (22) to the available depth in the opening (12).

11. A method for manufacturing a framing device according to any one of claims 1 to 5 comprising at least the steps for:
- making a matrix (60) of the opening (12) equipped with the framing device;
- casting from a flexible mold (76) onto the matrix (60);
- molding of the framing device by means of the mold (76);
- drying in air; and
- removal from the mold.
